# EUROPÄISCHE PATENTSCHRIFT

(11) **EP 2 576 037 B1**
(45) Veröffentlichungstag und Bekanntmachung des Hinweises auf die Patenterteilung: **13.08.2014**
(21) Anmeldenummer: 11725329.4
(22) Anmeldetag: 31.05.2011
(51) Int. Cl.: B01F 5/06, B28C 5/08, E04G 21/04

(54) **NACHMISCHVORRICHTUNG**
RE-MIXING DEVICE
DISPOSITIF DE REMALAXAGE

(30) Priorität: 31.05.2010 DE 202010005526 U
(43) Veröffentlichungstag der Anmeldung: 10.04.2013
(73) Patentinhaber: Schuller, Johann, 74343 Sachsenheim (DE)
(72) Erfinder: Schuller, Johann, 74343 Sachsenheim (DE)
(74) Vertreter: Fleck, Hermann-Josef
(86) Internationale Anmeldenummer: PCT/EP2011/002687
(87) Internationale Veröffentlichungsnummer: WO 2011/151055

(56) Entgegenhaltungen:
- EP-A2- 1 695 803
- DE-U1- 20 106 434
- DE-U1-202007 008 865

## Beschreibung

Die Erfindung bezieht sich auf eine Nachmischvorrichtung für das Nachmischen von Spritzbeton mit Wasser mit einem einem Wasserzumischteil nachgeordneten zuführenden Rohrabschnitt, einem abführenden Rohrabschnitt und einer zwischen dem zuführenden und dem abführenden Rohrabschnitt angeordneten Nachmischkammer, die in Strömungsrichtung zwei unter einem Ablenkwinkel zueinander stehende Mischabschnitte mit Aufprallflächen aufweist, wobei der in Strömungsrichtung erste Mischabschnitt gegenüber dem zuführenden Rohrabschnitt bezüglich dessen geradliniger Verlängerung in einem Winkel kleiner als 90° angeordnet ist.

Eine derartige Nachmischvorrichtung ist in der EP 1 695 803 B1 als bekannt ausgewiesen. Die Nachmischvorrichtung bzw. das Nachmischrohr hat sich insbesondere beim Vermischen von trockenem Mischgut mit Wasser bewährt. Ein wesentliches Problem beim Trockenspritzbetonverfahren besteht nämlich darin, ein gutes Vermischen des trockenen Mischguts mit Wasser zu erreichen, wobei eine gute Betonqualität erreicht werden und bei der Arbeit so wenig Staub wie möglich entstehen soll.

Dies wird durch die in der genannten Druckschrift beschriebene Verwendung einer Spritzbetondüse mit Nachmischkammer bewirkt. Diese besteht aus zwei in einem Winkel zueinander angeordneten Mischabschnitten und weist Prallflächen und Reflexionsflächen für das zugeführte Mischgut auf, das vor Eintreten in die Nachmischkammer in einem rohrförmigen Wasserzumischteil mit darin angeordneten Wasserdüsen mit Wasser benetzt ist. Die Aufprallflächen weisen im Querschnitt konische, V-förmige oder konkave Form auf, die das strömende Mischgut in Querschnittsrichtung konzentrieren und zum Aufrechterhalten der Strömungsdynamik wesentlich beitragen.

Eine weitere Nachmischvorrichtung dieser Art ist in der DE 20 2010 005 526 U1 gezeigt.

Mit den genannten Nachmischvorrichtungen bzw. Nachmischrohren werden gute Mischergebnisse erzielt. Jedoch gibt es auch Einsatzfälle, insbesondere in Abhängigkeit von dem zu mischenden Gut, wie z. B. bei dem Mischgut beigemengten Metallfäden, in denen die Strömungsverhältnisse und damit zusammenhängende Bedingungen im Bereich der Mischvorrichtung beeinträchtigt sind.

Der vorliegenden Erfindung liegt die Aufgabe zugrunde, eine Nachmischvorrichtung der eingangs genannten Art bereit zu stellen, mit der bei verschiedenen Zusammensetzungen des Mischguts optimierte Strömungsbedingungen erreicht werden, wobei eine gute Durchmischung gewährleistet bleibt.

Diese Aufgabe wird mit den Merkmalen des Anspruches 1 gelöst. Hierbei ist vorgesehen, dass der abführende Rohrabschnitt in geradliniger Verlängerung des abströmseitigen, zweiten Mischabschnitts verläuft oder gegenüber der geradlinigen Verlängerung um einen Winkel abgewinkelt oder abgekrümmt ist, der geringer ist als der Winkel zwischen der geradlinigen Verlängerung des zweiten Mischabschnitts und der geradlinigen Verlängerung des zuführenden Rohrabschnitts.

In aufwändigen, langwierigen Erprobungen und Untersuchungen des Erfinders hat sich gezeigt, dass bei effektiver Durchmischung des Mischgutes mit dem im Wasserzumischteil zugesetzten Wasser die Durchströmung bei praktisch allen relevanten Mischbedingungen verbessert wird, wenn der Übergang zwischen dem abströmseitigen Mischabschnitt der Mischkammer und der anschließenden Rohranordnung bzw. dem Austragsrohr in geradliniger Verlängerung des abströmseitigen Mischabschnitts oder zumindest in einem Winkel liegt, der geringer ist als der Winkel zwischen der geradlinigen Verlängerung des abströmseitigen Mischabschnitts und der geradlinigen Verlängerung des zuführenden Rohrabschnitts in die Mischkammer. Auf diese Weise wird auch dann eine zuverlässige Strömung des Mischguts durch die Mischkammer gewährleistet, wenn das Mischgut z. B. relativ große Mengen auch längerer Metallfasern enthält, die etwa spiralförmige Struktur haben können. Durch unterschiedliche Ausrichtungen innerhalb des Winkels a können dabei auch unterschiedliche Rückprallkräfte bewirkt werden, so dass als Nebeneffekt die Handhabbarkeit positiv beeinflusst oder der Zuführdruck entsprechend vermindert werden kann.

Es hat sich gezeigt, dass die wesentlichen Durchmischungsvorgänge bei dem angegebenen Aufbau der Mischkammer (vgl. auch die eingangs erwähnten Druckschriften EP 1 695 803 B1 und die DE 20 2010 005 526 U1) bereits im Übergangsbereich zwischen dem zuführenden Rohrabschnitt und dem zuströmseitigen, ersten Mischabschnitt sowie insbesondere im Übergangsbereich zwischen dem ersten und dem zweiten Mischabschnitt durch die Prallflächen und gegenüberliegenden Reflexionsflächen bewirkt werden.

Mit den in vorliegender Anmeldung beschriebenen Maßnahmen ergeben sich im Zusammenhang mit der Durchströmung auch Auswirkungen auf die Abrasion, so dass in dieser Hinsicht ebenfalls Verbesserungen erzielt werden können.

Eine vorteilhafte Ausgestaltung zum Erreichen einer zuverlässigen Durchmischung unter unterschiedlichen Bedingungen besteht darin, dass die Nachmischkammer in der Weise ausgebildet ist, dass die Aufprallflächen des ersten Mischabschnittes in ihrer in Strömungsrichtung verlaufenden Längserstreckung gegenüber einer geradlinigen Verlängerung des zuführenden Rohrabschnitts in einem Winkel von 10° bis 80° angeordnet sind und die Aufprallflächen des zweiten Mischabschnittes in ihrer in Strömungsrichtung verlaufenden Längserstreckung gegenüber einer geradlinigen Verlängerung des ersten Mischabschnittes in einem Winkel von 10° bis 90° angeordnet sind.

Die Widerstandsfähigkeit gegen Abrasion wird dadurch gesteigert, dass die Aufprallflächen der Nachmischkammer ganzflächig oder nur teilflächig mit harten Materialien wie z. B. Keramik, Hartmetall, Stahl, Alulegierungen, Karbidbeschichtungen, Email, Glas oder elastischen Materialien wie z. B. Gummi oder Kunststoff beschichtet sind.

Für den Aufbau und die Gestaltung bzw. Herstellung bestehen verschiedene vorteilhafte Varianten darin, dass die gesamte Nachmischkammer aus Metall, Alulegierungen, Keramik, Kunststoff, Gummi oder ähnlichem Material besteht. Die so ausgebildeten Wandungen der Nachmischkammer können dann mit den genannten widerstandsfähigen Beschichtungen insbesondere aus Hartmetall oder Keramik an den besonders beanspruchten Stellen wie Aufprallflächen und Reflexionsflächen sowie Ein- und Ausgangsbereichen beschichtet werden.

Weitere vorteilhafte Ausgestaltungen für den Aufbau bestehen darin, dass das Wasserzumischteil als Wasserzumischrohr mit Wasserdüsen ausgebildet ist und zur Reinigung der Wasserdüsen und der Nachmischkammer aus einem Aufnahmeteil mit Wasseranschluss herausziehbar angeordnet ist.

Der Aufbau, die Funktion und die Widerstandsfähigkeit werden ferner dadurch begünstigt, dass die Nachmischkammer ganz aus Kunststoff oder Gummi gefertigt ist, wobei bestimmte Bereiche mit Einlegeteilen versehen sind, welche den Widerstand gegen die Abrasivität verbessern, wobei das Wasserzumischteil mit darin angeordneten Wasserdüsen und ein Austragsrohr aus Metall, Alulegierungen, Keramik oder Kunststoff bestehen.

Weitere vorteilhafte Maßnahmen insbesondere für die Fertigung, Montage und Wartung bestehen darin, dass die Nachmischkammer zweiteilig aus Metall, Kunststoff oder Gummi gefertigt ist und bestimmte Bereiche mit Einlegeteilen versehen sind, wobei das Wasserzumischteil und der abführende Rohrabschnitt als Rohrhülsen mit einem Außenwulst in der Weise gefertigt sind, dass beim Zusammenfügen der beiden Teile der Nachmischkammer die Enden der Rohrhülsen mit dem Außenwulst in entsprechenden Ausformungen der Metall-, Kunststoff- oder Gummiteile einlegbar und zusammenfügbar sind.

Zu einer zuverlässigen Funktion mit effizienter Durchmischung tragen ferner die Maßnahmen bei, dass die Aufprallflächen zumindest des ersten oder des zweiten Mischabschnittes konkave gerundete, U-förmige, trapezförmige oder V-förmige Querschnittskontur besitzen.

Eine Anpassung an unterschiedliche Anforderungen wird dadurch ermöglicht, dass die Rohranordnung gegenüber dem zweiten Mischabschnitt verschwenkbar um den Winkel a angeschlossen und in einem eingestellten Winkel fixierbar ist.

Die Erfindung wird nachfolgend anhand von Ausführungsbeispielen näher erläutert. Es zeigen:
- Fig.: 1 eine Nachmischvorrichtung mit Nachmischkammer, Wasserzumischteil in Form eines Wasserzumischrohres und einer ausgangsseitigen Rohranordnung mit abführendem Rohrabschnitt und Austragsrohr in perspektivischer Darstellung,
- Fig. 2: die Nachmischvorrichtung nach Fig. 1 in anderer perspektivischer Darstellung mit eingetragenen Abschnitten der Nachmischkammer,
- Fig. 3: die Nachmischvorrichtung nach Fig. 1 in geöffnetem Zustand der Nachmischkammer in perspektivischer Darstellung,
- Fig. 4: die Nachmischvorrichtung nach Fig. 1 in geöffnetem Zustand der Nachmischkammer in einer anderen perspektivischen Darstellung,
- Fig. 5: eine seitliche Darstellung der Nachmischvorrichtung mit einem zuführenden Leitungsabschnitt und daran angeschlossener Wasserzuführleitung,
- Fig. 6: die Nachmischvorrichtung nach Fig. 5 in perspektivischer Darstellung,
- Fig. 7: die Nachmischvorrichtung nach Fig. 5 mit Darstellung eines Winkels α zwischen der Strömungsrichtung der ausgangsseitigen Rohranordnung und der Verlängerung der Richtung des eingangsseitigen Rohrabschnittes und
- Fig. 8: die Nachmischkammer nach Fig. 7 in perspektivischer Ansicht mit eingezeichnetem Winkel α.

Wie Fig. 1 zeigt, ist bei vorliegender Nachmischvorrichtung einem Wasserzumischteil in Form eines Wasserzumischrohres 5 mit umlaufend angeordneten Wasserdüsen 5.1 eine Mischkammer 1 mit einem zuströmseitigen, ersten Mischabschnitt 1.2 und einem abströmseitigen, zweiten Mischabschnitt 1.3 nachgeordnet, an den sich ausgangsseitig ein ausgangsseitiger Rohrabschnitt 8.1 und ein daran angeschlossenes Austragsrohr 8.2 einer Rohranordnung 8 (vgl. auch Fig. 5 bis 8) anschließen. Bezüglich des näheren Aufbaus des Wasserzumischrohres 5 und der Mischkammer 1 sei ergänzend auch auf die eingangs genannte EP 1 695 803 B1 Bezug genommen.

Der dem Wasserzumischrohr 5 nachgeordnete erste Mischabschnitt 1.2 ist so ausgeführt, dass dieser in Strömungsrichtung unter einem Winkel von 10° bis 80° (bezüglich einer gedachten Verlängerung des Wasserzumischrohres 5 bzw. eines zuführenden Rohrabschnittes 1.1) angeordnet ist, wobei Aufprallflächen 2 im ersten Mischabschnitt 1.2 einen konkav gerundeten (insbesondere kreisförmig oder oval), V-förmigen oder anderen konkaven Querschnitt bilden. Dadurch wird das strömende Mischgut konzentriert und strömt dann in den zweiten Mischabschnitt 1.3. Der zweite Mischabschnitt 1.3 ist ebenfalls mit Aufprallflächen 3 versehen, die einen konkav gerundeten, V-förmigen oder anderen konkaven Querschnitt bilden und ist (in Strömungsrichtung) gegenüber (einer gedachten Verlängerung des ersten Mischabschnitts 1.2) in einem Winkel von 10° bis 90° angeordnet, so dass zwischen dem ersten Mischabschnitt 1.2 und zweiten Mischabschnitt 1.3 ein stumpfer oder allenfalls rechter Winkel gebildet ist. Die Aufprallflächen 2 und 3 der beiden Mischabschnitte 1.2, 1.3 sind in Strömungsrichtung bzw. Längsrichtung ganz oder teilweise gerade oder gekrümmt ausgeführt. Von dem zweiten Mischabschnitt 1.3 strömt das Mischgut direkt oder über einen Zwischenabschnitt in die Austragsrohranordnung 8 mit dem abführenden Rohrabschnitt 8.1 und dem daran angeschlossenen, vorzugsweise abnehmbar angebrachten Austragsrohr 8.2.

Durch die Neigung der beiden Mischabschnitte 1.2, 1.3 gegenüber dem Wasserzumischrohr 5 ergibt sich eine steilere Schlauchführung vom Boden zu einem Schlauchanschlussteil 6.2. Dadurch verringert sich das Gewicht eines zuführenden Schlauches 7 beim Halten und Führen der Spritzbetondüse mit der Nachmischkammer 1 (vgl. auch Fig. 6).

Weitere Merkmale der Nachmischvorrichtung sind in den weiteren Fig. anschaulich dargestellt, wobei die Fig. 3 und 4 eine Innenansicht der Nachmischkammer 1 wiedergeben und die Aufprallflächen 2 und 3 des ersten bzw. zweiten Mischabschnittes 1.2, 1.3 erkennen lassen. Diesen gegenüberliegend sind in den Mischabschnitten 1.2 und 1.3 Reflexionsflächen für das Mischgut vorhanden, so dass sich beim Durchströmen der Mischkammer eine wirkungsvolle Durchmischung des Mischguts mit dem über die Wasserdüsen zugeführten Wasser ergibt. In Fig. 5 sind ein Aufnahmeteil um die Wasserdüsen 5.1, an das ein Wasserzuführschlauch angeschlossen ist, sowie ein Schlauchanschlussteil für den das trockene Mischgut zuführenden Schlauch 7 sowie das Austragsrohr 8.2 der Rohranordnung 8 gezeigt, wobei das Austragsrohr 8.2 an dem abführenden Rohrabschnitt mittels einer Schelle abnehmbar befestigt ist.

Wie aus den Fig. 7 und 8 ersichtlich, ist die Rohranordnung 8 mit dem abführenden Rohrabschnitt 8.1 in geradliniger Verlängerung zumindest des Ausgangsbereichs des gegebenenfalls gekrümmten zweiten Mischabschnitts angeschlossen, wobei die Achse A1 des abführenden Rohrabschnitts 8.1 bzw. der Rohranordnung 8 in Strömungsrichtung dargestellt ist. Ferner ist eine Achse A2 in Richtung der Verlängerung des eingangsseitig der Nachmischkammer 1 angeordneten zuführenden Rohrabschnitts 1.1 (vorliegend gegenüber der Verlängerung parallel versetzt) eingetragen. Die Rohranordnung 8 mit dem abführenden Rohrabschnitt 8.1 und dem Austragsrohr 8.2 oder nur das Austragsrohr 8.2 ist in Richtung der Achse A1 angeordnet oder in einem Winkel α im Bereich zwischen der Achse A1 und der Achse A2, wobei der Winkel α vorzugsweise um einen Differenzwinkel β von z. B. mindestens 10° oder 20° (je nach Winkel zwischen den beiden Mischabschnitten 1.2, 1.3 und zwischen dem ersten Mischabschnitt 1.2 und dem zuführenden Rohrabschnitt 1.1) kleiner ist, d. h. um den Differenzwinkel β geringer ist als der Gesamtwinkel zwischen den beiden Achsen A1 und A2. Dabei kann die Rohranordnung 8 oder nur das Austragsrohr 8.2 schwenkbar und in einem bestimmten Winkel fixierbar mittels eines verstellbaren Schwenkmechanismus oder mit verschiedenen Krümmerabschnitten an dem Ausgang des zweiten Mischabschnitts 1.3 oder dem abführenden Rohrabschnitt 8.1 angeschlossen sein.

Es hat sich gezeigt, dass eine geradlinige Verlängerung der Rohranordnung 8 bezüglich des zweiten Mischabschnittes 1.3 oder ein lediglich geringer Winkel α die Strömung durch die Mischkammer auch bei Mischgütern mit stark strömungshemmenden Beimischungen, wie z. B. Metallfäden begünstigt, die beispielsweise Längen von 3 oder 4 cm und gekräuselte oder spiralförmige Struktur aufweisen können. Dabei werden gute Mischeffekte gewährleistet. Winkel α > 0 können dabei vorteilhaft sein, um Rückstoßkräfte zu reduzieren.

## Patentansprüche

1. Nachmischvorrichtung für das Nachmischen von Spritzbeton mit Wasser mit einem einem Wasserzumischteil nachgeordneten zuführenden Rohrabschnitt (1.1), einem abführenden Rohrabschnitt 8.1 und einer zwischen dem zuführenden (1.1) und dem abführenden Rohrabschnitt (8.1) angeordneten Nachmischkammer (1), die in Strömungsrichtung zwei unter einem Ablenkwinkel zueinander stehende Mischabschnitte (1.2, 1.3) mit Aufprallflächen (2 und 3) aufweist, wobei der in Strömungsrichtung erste Mischabschnitt (1.2) gegenüber dem zuführenden Rohrabschnitt (1.1) bezüglich dessen geradliniger Verlängerung in einem Winkel kleiner als 90° angeordnet ist,
**dadurch gekennzeichnet,**
**dass** der abführende Rohrabschnitt (8.1) in geradliniger Verlängerung des abströmseitigen, zweiten Mischabschnitts (1.3) verläuft oder gegenüber der geradlinigen Verlängerung um einen Winkel (α) abgewinkelt oder abgekrümmt ist, der geringer ist als der Winkel zwischen der geradlinigen Verlängerung des zweiten Mischabschnitts (1.3) und der geradlinigen Verlängerung des zuführenden Rohrabschnitts (1.1).

2. Nachmischvorrichtung nach Anspruch 1,
**dadurch gekennzeichnet,**
**dass** die Nachmischkammer (1) in der Weise ausgebildet ist, dass die Aufprallflächen (2) des ersten Mischabschnittes (1.2) in ihrer in Strömungsrichtung verlaufenden Längserstreckung gegenüber einer geradlinigen Verlängerung des zuführenden Rohrabschnitts (1.1) in einem Winkel von 10° bis 80° angeordnet sind und die Aufprallflächen (3) des zweiten Mischabschnittes (1.3) in ihrer in Strömungsrichtung verlaufenden Längserstreckung gegenüber einer geradlinigen Verlängerung des ersten Mischabschnittes (1.2) in einem Winkel von 10° bis 90° angeordnet sind.

3. Nachmischvorrichtung nach Anspruch 1 oder 2,
**dadurch gekennzeichnet,**
**dass** die Aufprallflächen (2 und 3) der Nachmischkammer (1) ganzflächig oder nur teilflächig mit harten Materialien wie z. B. Keramik, Hartmetall, Stahl, Alulegierungen, Karbidbeschichtungen, Email, Glas oder elastischen Materialien wie z. B. Gummi oder Kunststoff beschichtet sind.

4. Nachmischvorrichtung nach einem der vorhergehenden Ansprüche,
**dadurch gekennzeichnet,**
**dass** die gesamte Nachmischkammer (1) aus Metall, Alulegierungen, Keramik, Kunststoff, Gummi oder ähnlichem Material besteht.

5. Nachmischkammer nach einem der vorhergehenden Ansprüche,
**dadurch gekennzeichnet,**
**dass** das Wasserzumischteil als Wasserzumischrohr (5) mit Wasserdüsen (5.1) ausgebildet ist und zur Reinigung der Wasserdüsen und der Nachmischkammer (1) aus einem Aufnahmeteil (6.1) mit Wasseranschluss herausziehbar angeordnet ist.

6. Nachmischvorrichtung nach einem der vorhergehenden Ansprüche,
**dadurch gekennzeichnet,**
**dass** die Nachmischkammer (1) ganz aus Kunststoff oder Gummi gefertigt ist, wobei bestimmte Bereiche mit Einlegeteilen versehen sind, welche den Widerstand gegen die Abrasivität verbessern, wobei das Wasserzumischteil mit darin ausgebildeten Wasserdüsen und Austragsrohr (8.1) aus Metall, Alulegierungen, Keramik oder Kunststoff bestehen.

7. Nachmischvorrichtung nach einem der vorhergehenden Ansprüche,
**dadurch gekennzeichnet,**
**dass** die Nachmischkammer (1) zweiteilig aus Metall, Kunststoff oder Gummi gefertigt ist und bestimmte Bereiche mit Einlegeteilen versehen sind, wobei das Wasserzumischteil und der abführende Rohrabschnitt als Rohrhülsen mit einem Außenwulst in der Weise gefertigt sind, dass beim Zusammenfügen der beiden Teile der Nachmischkammer (1) die Enden der Rohrhülsen mit dem Außenwulst in entsprechenden Ausformungen der Metall-, Kunststoff oder Gummiteile einlegbar und zusammenfügbar sind.

8. Nachmischvorrichtung nach einem der vorhergehenden Ansprüche,
**dadurch gekennzeichnet,**
**dass** die Aufprallflächen (2, 3) zumindest des ersten oder des zweiten Mischabschnittes (1.2, 1.3) konkave gerundete, U-förmige, trapezförmige oder V-förmige Querschnittskontur besitzen.

9. Nachmischvorrichtung nach einem der vorhergehenden Ansprüche,
**dadurch gekennzeichnet,**
**dass** die Rohranordnung (8) gegenüber dem zweiten Mischabschnitt (1.3) verschwenkbar um den Winkel (a) angeschlossen und in einem eingestellten Winkel fixierbar ist.

## Claims

1. Re-mixing device for the remixing of air-placed concrete with water, with a feeding pipe section (1.1) following a water admixing part, with a discharging pipe section (8.1) and with a re-mixing chamber (1) which is arranged between the feeding pipe section (1.1) and the discharging pipe section (8.1) and which has, in the direction of flow, two mixing sections (1.2, 1.3) standing at a deflection angle to one another and having impact surfaces (2 and 3), the first mixing section (1.2), in the direction of flow, being arranged at an angle smaller than 90° in relation to the feeding pipe section (1.1) with respect to a rectilinear prolongation of the latter,
**characterized in that**
the discharging pipe section (8.1) runs as a rectilinear prolongation of the downstream second mixing section (1.3) or is angled or bent in relation to the rectilinear prolongation at an angle (α) which is smaller than the angle between the rectilinear prolongation of the second mixing section (1.3) and the rectilinear prolongation of the feeding pipe section (1.1).

2. Re-mixing device according to Claim 1,
**characterized in that**
the re-mixing chamber (1) is designed in such a way that the impact surfaces (2) of the first mixing section (1.2) are arranged, in their longitudinal extent running in the direction of flow, at an angle of 10° to 80° in relation to a rectilinear prolongation of the feeding pipe section (1.1), and the impact surfaces (3) of the second mixing section (1.3) are arranged, in their longitudinal extent running in the direction of flow, at an angle of 10° to 90° in relation to a rectilinear prolongation of the first mixing section (1.2).

3. Re-mixing device according to claim 1 or 2,
**characterized in that**
the impact surfaces (2 and 3) of the re-mixing chamber (1) are coated over their entire area or only part of their area with hard materials, such as ceramic, hard metal, steel, aluminium alloys, carbide coatings, enamel or glass, or elastic materials, such as rubber or plastic.

4. Re-mixing device according to one of the preceding claims,
**characterized in that**
the entire re-mixing chamber (1) consists of metal, aluminium alloys, ceramic, plastic, rubber or similar material.

5. Re-mixing device according to one of the preceding claims,
**characterized in that**
the water admixing part is designed as a water admixing pipe (5) with water nozzles (5.1) and is arranged so as to be capable of being withdrawn from a reception part (6.1) with a water connection for the purpose of cleaning the water nozzles and the re-mixing chamber (1).

6. Re-mixing device according to one of the preceding claims,
**characterized in that**
the re-mixing chamber (1) is manufactured entirely from plastic or rubber, specific regions being provided with insert parts which improve resistance to abrasiveness, the water admixing part, with water nozzles formed in it, and the discharge pipe (8.1) consisting of metal, aluminium alloys, ceramic or plastic.

7. Re-mixing device according to one of the preceding claims,
**characterized in that**
the re-mixing chamber (1) is manufactured in two parts from metal, plastic or rubber and specific regions are provided with insert parts, the water admixing part and the discharging pipe section being manufactured as pipe sleeves with an outer bead in such a way that, when the two parts of the re-mixing chamber (1) are joined together, the ends of the pipe sleeves with the outer bead can be inserted into corresponding shaped-out portions of the metal, plastic or rubber parts and can be joined together.

8. Re-mixing device according to one of the preceding claims,
**characterized in that**
the impact surfaces (2, 3) at least of the first or of the second mixing section (1.2, 1.3) possess a concave, U-shaped, trapezoidal or V-shaped cross-sectional contour.

9. Re-mixing device according to one of the preceding claims,
**characterized in that**
the pipe arrangement (8) is connected pivotably at an angle (α) in relation to the second mixing section (1.3) and can be fixed at a set angle.

## Revendications

1. Dispositif de remalaxage pour le remalaxage de béton projeté avec de l'eau, comprenant une section tubulaire (1.1) d'alimentation disposée en aval d'une partie de dosage d'eau, une section tubulaire de sortie (8.1) et une chambre de remalaxage (1) disposée entre la section tubulaire d'alimentation (1.1) et la section tubulaire de sortie (8.1), laquelle présente, dans la direction de l'écoulement, deux sections de mélange (1.2, 1.3) disposées suivant un angle de déviation l'une par rapport à l'autre avec des surfaces d'incidence (2 et 3), la première section de mélange (1.2) dans la direction de l'écoulement étant disposée par rapport à la section tubulaire d'alimentation (1.1), par rapport à son prolongement rectiligne, suivant un angle inférieur à 90°,
**caractérisé en ce que**
la section tubulaire de sortie (8.1) s'étend dans le prolongement rectiligne de la deuxième section de mélange (1.3) du côté de la sortie ou est coudée ou courbée par rapport au prolongement rectiligne suivant un angle (α) qui est inférieur à l'angle entre le prolongement rectiligne de la deuxième section de mélange (1.3) et le prolongement rectiligne de la section tubulaire d'alimentation (1.1).

2. Dispositif de remalaxage selon la revendication 1,
**caractérisé en ce que**
la chambre de remalaxage (1) est réalisée de telle sorte que les surfaces d'incidence (2) de la première section de mélange (1.2) soient disposées dans leur étendue longitudinale s'étendant dans la direction de l'écoulement par rapport à un prolongement rectiligne de la section tubulaire d'alimentation (1.1) suivant un angle de 10° à 80° et les surfaces d'incidence (3) de la deuxième section de mélange (1.3) sont disposées dans leur étendue longitudinale s'étendant dans la direction de l'écoulement par rapport à un prolongement rectiligne de la première section de mélange (1.2) suivant un angle de 10° à 90°.

3. Dispositif de remalaxage selon la revendication 1 ou 2,
**caractérisé en ce que**
les surfaces d'incidence (2 et 3) de la chambre de remalaxage (1) sont recouvertes sur toute leur surface ou seulement sur une partie de leur surface avec des matériaux durs tels que par exemple de la céramique, un métal dur, de l'acier, des alliages d'aluminium, des revêtements de carbure, de l'émail, du verre ou des matériaux élastiques comme par exemple du caoutchouc ou du plastique.

4. Dispositif de remalaxage selon l'une quelconque des revendications précédentes,
**caractérisé en ce que**
l'ensemble de la chambre de remalaxage (1) se compose de métal, d'alliages d'aluminium, de céramique, de plastique, de caoutchouc ou d'un matériau similaire.

5. Dispositif de remalaxage selon l'une quelconque des revendications précédentes,
**caractérisé en ce que**
la partie de dosage d'eau est réalisée sous forme de tube de dosage d'eau (5) avec des buses à eau (5.1) et, pour le nettoyage des buses à eau et de la chambre de remalaxage (1), est disposée de manière à pouvoir être ressortie d'une partie de logement (6.1) avec un raccord d'eau.

6. Dispositif de remalaxage selon l'une quelconque des revendications précédentes,
**caractérisé en ce que**
la chambre de remalaxage (1) est complètement fabriquée en plastique ou en caoutchouc, des régions déterminées étant pourvues de pièces d'insertion qui améliorent la résistance à l'abrasion, la partie de dosage d'eau avec des buses à eau réalisées dans celle-ci et le tube de sortie (8.1) se composant de métal, d'alliages d'aluminium, de céramique ou de plastique.

7. Dispositif de remalaxage selon l'une quelconque des revendications précédentes,
**caractérisé en ce que**
la chambre de remalaxage (1) est fabriquée en deux parties en métal, en plastique ou en caoutchouc et des régions déterminées sont pourvues de pièces d'insertion, la partie de dosage d'eau et la section tubulaire de sortie étant fabriquées sous forme de douilles tubulaires avec un bourrelet extérieur de telle sorte que lors de l'assemblage des deux parties de la chambre de remalaxage (1), les extrémités des douilles tubulaires puissent être introduites avec le bourrelet extérieur dans des formations correspondantes des pièces en métal, plastique ou caoutchouc et être assemblées.

8. Dispositif de remalaxage selon l'une quelconque des revendications précédentes,
**caractérisé en ce que**
les surfaces d'incidence (2, 3) d'au moins la première ou la deuxième section de mélange (1.2, 1.3) possèdent un contour de section transversale concave arrondie, en forme de U, de forme trapézoïdale ou en forme de V.

9. Dispositif de remalaxage selon l'une quelconque des revendications précédentes,
**caractérisé en ce que**
l'agencement tubulaire (8) est raccordé de manière à pouvoir pivoter par rapport à la deuxième section de mélange (1.3) suivant l'angle (α) et peut être fixé suivant un angle ajusté.
